# EUROPÄISCHE PATENTSCHRIFT

(11) **EP 0 118 100 B1**
(45) Veröffentlichungstag und Bekanntmachung des Hinweises auf die Patenterteilung: **27.01.1988**
(21) Anmeldenummer: 84102130.6
(22) Anmeldetag: 29.02.1984
(51) Int. Cl.: H01J 61/34, H01J 5/54

(54) **Einseitig gesockelte Niederdruckentladungslampe**
Low-pressure discharge lamp with one-sided lamp base
Lampe à décharge à basse pression avec culot à un côté

(30) Priorität: 04.03.1983 DE 3307763
(43) Veröffentlichungstag der Anmeldung: 12.09.1984
(73) Patentinhaber: Patent-Treuhand-Gesellschaft für elektrische Glühlampen mbH, 81543 München (DE)
(72) Erfinder: Steeger, Gerhard, Dr., D-8900 Augsburg (DE); Plischke, Josef, D-8900 Augsburg (DE)

(56) Entgegenhaltungen:
- EP-A- 0 061 757
- EP-A- 0 076 503
- DE-A- 2 835 574
- GB-A- 2 023 924
- US-A- 2 001 501

## Beschreibung

Die Erfindung betrifft eine einseitig gesockelte Niederdruckentladungslampe, aufweisend einen mit einer Einschmelzung gasdicht abgeschlossenen und eine Gas- und/oder Metalldampffüllung enthaltenden Aussenkolben, zwei mit Stromzuführungen versehene, innerhalb des Aussenkolbens an der Einschmelzung angeordnete vorheizbare Elektroden sowie ein oder zwei ebenfalls innerhalb des Aussenkolbens angeordnete U-förmige Innenrohre aus Glas, wobei das erste Ende eines der geraden Schenkel jedes Innenrohres die Stromzuführungen einer der vorheizbaren Elektroden gasdicht umschliesst und das zweite Ende des anderen geraden Schenkels jedes Innenrohres eine Öffnung aufweist, die in der Nähe der Einschmelzung angeordnet ist.

Lampen mit einem derartigen Konstruktionsaufbau werden aufgrund ihrer gegenüber herkömmlichen Niederdruckentladungslampen stark verkürzten Bauform als Kompaktlampen bezeichnet. Mit einem Vorschaltgerät sowie einem Zündelement versehen und einem Schraubsockel ausgestattet, lassen sich diese Lampen in üblichen Glühlampenfassungen betreiben. Solche Kompaktlampen sind daher bei entsprechender Konstruktion für den direkten Ersatz von Glühlampen geeignet. Infolge ihres höheren Wirkungsgrades für die Umsetzung der aufgenommenen elektrischen Energie in sichtbares Licht und aufgrund ihrer längeren Lebensdauer sind Kompaktlampen wirtschaftlicher als Glühlampen. Trotz dieses klaren Vorteils konnten sich Kompaktlampen bisher nicht durchsetzen. Zum einen sind die bisher vorgeschlagenen Konstruktionen noch zu aufwendig, wodurch die Herstellungskosten ansteigen und damit auch der Anschaffungspreis für den Endverbraucher oberhalb der Schwelle der Kaufbereitschaft liegt, zum anderen ist bei den Lampen mit einfacherer Konstruktion die abgegebene Lichtleistung noch nicht befriedigend. Das allgemeine Bestreben bei der Entwicklung von Kompaktlampen geht dahin, eine hohe Lichtabgabe und gute Farbwiedergabe bei möglichst glühlampenähnlicher Grösse, Form und Preisgestaltung zu erreichen.

Aus der DE-A-28 35 574 ist z. B. eine einseitig gesockelte Niederdruckentladungslampe bekannt, bei der in einem Aussenkolben mindestens ein mit dem ersten Ende eine vorheizbare Elektrode gasdicht umschliessendes und mit dem anderen Ende eine Öffnung zum Lampenkolben hin aufweisendes U-förmiges Innenrohr angeordnet ist. Die gasdichte Verschmelzung zwischen U-förmigem Innenrohr und vorheizbarer Elektrode einerseits sowie dem die Gasfüllung umschliessenden Aussenkolben andererseits erfolgt dabei mittels eines Schmeizverbindungsglases und einer als Fussteil dienenden Chromeisenplatte. Das Verlöten aller Teile mit diesem Schmelzverbindungsglas erfordert eine aufwendige und damit relativ teure Herstellungstechnik. Zudem ist dieses Verfahren für die Herstellung grosser Mengen auf vollautomatischen Maschinen wegen der häufig auftretenden Lötfehler weniger geeignet.

Des weiteren wurde in der EP-A-0 076 503 eine einseitig gesockelte Niederdruckentladungslampe vorgeschlagen, bei der zur Herstellung der Einschmelzung ein vorgeformter Teller verwendet wurde. Dieses Dokument fällt unter Artikel 54 (3) EPÜ und es sei darauf hingewiesen, dass dieses Dokument für die Frage der erfinderischen Tätigkeit nicht von Bedeutung ist. Der vorgeformte Teller weist einen Aufnahmeteil für das oder die U-förmigen Innenrohre sowie einen nach aussen gerichteten Rand zur Verschmelzung mit den Aussenkolben auf. Für dieses Fertigungsverfahren, das insbesondere für Kompaktlampen höherer Leistungsstufen geeignet erscheint, ist jedoch der vorgeformte Teller als zusätzliches Vorerzeugnis erforderlich. Die Herstellung dieses Tellers ist nur mit speziellen Fertigungsvorrichtungen möglich, wodurch eine ungewünschte Verteuerung der Lampe eintritt.

Aufgabe der Erfindung ist es, eine einseitig gesockelte Niederdruckentladungslampe der eingangs erwähnten Art für insbesondere kleine Leistungsstufen zu schaffen, die als Kompaktlampe kleiner Leistungsaufnahme in bezug auf Form, Grösse und Lichtabgabe mit einer Glühlampe vergleichbar und damit in bestehenden Leuchten verwendbar ist. Die Lampenkonstruktion soll möglichst wenig Vorerzeugnisse aufweisen und eine Fertigung auf Maschinen mit hoher Leistung ermöglichen, um das Endprodukt preisgünstig anbieten zu können.

Eine Niederdruckentladungslampe mit den im Oberbegriff des Hauptanspruchs genannten Merkmalen ist erfindungsgemäss dadurch gekennzeichnet, dass sowohl die Einschmelzung der die vorheizbaren Elektroden halternden Stromzuführungen in dem oder den U-förmigen Innenrohren wie auch die Einschmelzung des oder der U-förmigen Innenrohre in dem Aussenkolben aus einer Quetschung besteht, und dass das oder die U-förmigen Innenrohre während des Quetschvorganges mittels eines in der Lampe verbleibenden, mindestens ein Halteelement aufweisenden Halters positioniert ist bzw. sind. Die Halteelemente können aus metallischem Werkstoff (z.B. Federstahl) oder aus einem temperaturbeständigen, vorteilhafterweise lichtdurchlässigen Kunststoff bestehen. Das ebenfalls in die Einschmelzung eingequetschte Pumprohr bildet in weiterer Ausgestaltung der Erfindung einen Teil des Halters, an dem die Halteelemente befestigt sind. Anstelle eines verlängerten Pumprohres kann aber auch ein metallischer Halter, z.B. ein starrer Draht, in die Quetschung eingeschmolzen werden, an dem dann die die U-förmigen Innenrohre positionierenden Halteelemente mit einer Punktschweissung befestigt sind. Die Halteelemente weisen vorteilhafterweise die die U-förmigen Innenrohre mindestens teilweise eng umfangende Form von Klammern auf. Des weiteren ist aber auch eine Konstruktion möglich, bei der die U-förmigen Innenrohre durch Distanzstücke gegeneinander und in Richtung zum Aussenkolben positioniert sind. Die derart gehalterten U-förmigen Innenrohre sowie der über diese gestülpte Aussenkolben werden anschliessend durch eine Quetschung gasdicht miteinander verbunden, wobei das Verschliessen der den Elektroden zugeordneten Enden der Innenrohre, das Verbinden der Innenrohre mit dem Aussenkolben und das Verschliessen des Aussenkolbens in einem Arbeitsgang erfolgt.

Die Brennspannung der Lampe und damit deren Leistungsaufnahme wird durch eine Verlängerung der Entladungsbahn erhöht, indem man jeder der zwei vorheizbaren Elektroden ein U-förmiges Innenrohr zuordnet. Die Längsachsen der geraden Schenkel beider U-förmiger Innenrohre bilden dabei in der Draufsicht im wesentlichen die Eckpunkte einer Raute oder eines Quadrats, dessen Diagonalen einen auf der Lampenlängsachse liegenden Schnittpunkt bilden.

Das Entladungsgefäss, bestehend aus Aussenkolben und insbesondere den U-förmigen Innenrohren, enthält als Füllung vorzugsweise Quecksilber und ein Edelgas. Bei besonders engen Innenrohren kann im Innern, in der Nähe des geschlossenen Endes eine amalgambildende Substanz angebracht sein. Dadurch wird bewirkt, dass das durch die im Betrieb auftretenden thermischen Zustände in den Aussenkolben gewanderte Quecksilber in einem ständigen dynamischen Prozess wieder zurückgeführt wird, so dass das ganze Volumen des bzw. der Innenrohre gleichmässig mit Quecksilberdampf ausgefüllt ist. Die von der Niederdruckentladung erzeugte UV-Strahlung wird durch entsprechende Leuchtstoffbeschichtungen auf der Innenfläche der Innenrohre sowie ggf. auf der Innenoberfläche des Aussenkolbens in sichtbare Strahlung umgesetzt. Es hat sich als vorteilhaft erwiesen, einen sog. Dreibandenleuchtstoff einzusetzen, der jeweils rot, grün und blau emittierende Einzelkomponenten enthält.

In bezug auf die Beschichtung des Aussenkolbens, soweit dieser nicht mit einer Leuchtstoffschicht versehen wurde, sind unterschiedliche Ausführungsformen möglich. Wie bei Glühlampen gebräuchlich, ist eine Klarglas- oder eine lichtstreuende Oberfläche, wie z.B. eine Innenmattierung oder eine silizierte Beschichtung möglich.

Der Aussenkolben ist am elektrodenseitigen Ende mit einem Sockel versehen, über den der elektrische Anschluss der Lampe vorgenommen wird. Vorteilhafterweise ist ein elektrischer Schraubsockel verwendet, der in übliche Glühlampenfassungen einsetzbar ist. Die Lampe kann aber auch mit beliebigen anderen Sockeln ausgestattet sein. In Verbindung mit einem innerhalb des Sockels angeordneten Vorschaltgerät ist der Betrieb der Lampe in jeder entsprechenden Glühlampenfassung möglich. Die erfindungsgemässe Lampe kann jedoch auch über eine übliche Vorschaltdrossel betrieben werden, die z.B. als Adapter zu der Lampe ausgeführt oder Bestandteil der Leuchte ist.

Eine Kompakt-Niederdruckentladungslampe der hier beschriebenen Art ist insbesondere für kleine Lampen mit niedriger elektrischer Leistungsaufnahme geeignet. Da für die gasdichte Quetschverbindung keine zusätzlichen Vorerzeugnisse, wie z. B. Einschmelzplatten oder vorgeformte Teller erforderlich sind, und die Verbindung selbst in nur einem Arbeitsgang hergestellt wird, verringern sich die Herstellkosten. Für die genaue Positionierung während des Quetschvorganges der vorzugsweise zwei einzuquetschenden U-förmigen Innenrohre ist ein in der Lampe verbleibender, vorzugsweise zwei Halteelemente je Innenrohr aufweisender Halter verwendet, der gleichzeitig auch für eine gute Erschütterungsfestigkeit der fertigen Lampe sorgt. Die vorheizbaren Elektroden werden vorteilhafterweise von einem einteilige Stromzuführungen aufweisenden Perlfuss gehaltert. Anstelle der einteiligen können auch mehrteilige Stromzuführungen verwendet werden. Die Weiterverarbeitung zur fertigen Lampe erfolgt weitgehend nach bekannten Arbeitsschritten. Die erfindungsgemässe Niederdruckentladungslampe weist neben kompakten Abmessungen gute lichttechnische Eigenschaften auf. Der zuvor beschriebene Innenaufbau ist sowohl konstruktiv wie auch fertigungstechnisch einfach und ergibt insbesondere für Lampen niedriger Leistung eine ausreichende Länge des Entladungsweges.

Die Erfindung ist anhand der folgenden Figuren näher erläutert. In schematischer Darstellung ist ein Ausführungsbeispiel wiedergegeben.
Figur 1 Seitenansicht eines U-förmigen Innenrohres
Figur 2 Draufsicht einer montierten Lampe
Figur 3 eingeschmolzene Lampe mit einer Quetschung
Figur 4 fertige Lampe in perspektivischer Ansicht

In der Figur 1 ist ein U-förmiges Innenrohr 1 aus Glas mit zwei geraden Schenkeln 2 und 3 dargestellt. Der erste Schenkel 2 ist gegenüber dem anderen Schenkel 3 um ca. 10 mm verlängert ausgeführt. In das verlängerte Ende 4 des ersten Schenkels 2 wird ein Perlfussgestell mit den Elektrodenwendeln (12 und 12' in Fig. 3 und 4) eingeführt. Dieses verlängerte Ende 4 trägt keine Leuchtstoffbeschichtung. Der andere Schenkel 3 weist an seinem unteren Ende eine verbleibende Öffnung 5 auf. Das Innenrohr 1 weist einen Aussendurchmesser von ca. 12 mm auf. Bei einer Wandstärke von ca. 1,0 mm ergibt sich dann ein Innendurchmesser von ca. 10,0 mm. Zwischen den Schenkeln 2 und 3 verbleibt ein Freiraum von ca. 3 mm.

Die in Figur 2 montierte Lampe veranschaulicht die Anordnung zweier gleicher, mit Leuchtstoff beschichteter U-förmiger Innenrohre 1 und 1' im Aussenkolben 6 in der Draufsicht. Der Aussenkolben 6 weist einen Aussendurchmesser von ca. 40 mm auf. Die vier Schenkel 2, 3 und 2', 3' verlaufen dabei parallel zueinander, wobei deren Längsachsen die Eckpunkte einer Raute oder eines Quadrats bilden. Die die Eckpunkte verbindenden Diagonalen D und D' schneiden sich in der Lampenlängsachse. Innerhalb der Schenkel 2 und 2' befinden sich die einen Perlfuss aufweisenden vorheizbaren Elektroden (nicht dargestellt). Jedes der U-förmigen Innenrohre 1 und 1' ist von zwei die parallelverlaufenden Schenkel eng umschliessenden Halteklammern 7 und 7' (bzw. 8 und 8' in Fig. 3 und 4) während des Quetschvorganges positioniert, wobei sämtliche Halteklammern 7 und 7' (bzw. 8 und 8') an einem auf der Lampenlängsachse verlaufenden und mit dem Pumprohr 9 aus einem Teil bestehenden Halter 9' befestigt sind. Die Halteklammern 7 und 7' (bzw. 8 und 8') bestehen im Ausführungsbeispiel aus Federbandstahl 4 x 0,2 mm.

Figur 3 zeigt eine fertig gequetschte Lampe. In die Quetschung 10 sind die einteiligen Stromzuführungspaare 11 und 11', die verlängerten Teile 4 jedes U-förmigen Innenrohres 1 und l' sowie das auf der Lampenlängsachse verlaufende Pumprohr 9 und der Halter 9' einbezogen. Zwischen den Stromzuführungspaaren 11 und 11', für die Kupfermanteldraht ein besonders geeigneter Werkstoff ist, ist jeweils eine Elektrodenwendel 12 und 12' gespannt.

Nachdem die Lampe gepumpt und gefüllt ist, wird das Pumprohr 9 dicht an der Quetschung 10 abgeschmolzen und die Lampe mit einem Sockel 14 versehen, wie in der Figur 4 dargestellt. Für den direkten Anschluss an das Netz - z.B. bei einem Austausch gegen eine Glühlampe - kann in die Sockelhülse 13 eine elektronische Zünd- und Vorschalteinrichtung integriert sein.

Eine Niederdruckentladungslampe gemäss der Erfindung weist eine Entladungslänge durch die beiden U-förmigen Innenrohre von ca. 270 mm auf. Als Füllung enthält die Kompaktlampe Quecksilber in einer Menge von ca. 10 mg sowie etwa 300 Pa Argon. Bei einer zugeführten Leistung von ca. 12 W weist die Lampe eine Brennspannung von ca. 65 V und einen Lampenstrom von ca. 220 mA auf. Die Höhe des Lichtstromes liegt bei etwa 650 Im.

## Patentansprüche

1. Einseitig gesockelte Niederdruckentladungslampe, aufweisend einen mit einer Einschmelzung (10) gasdicht abgeschlossenen und eine Gas- und/oder Metalldampffüllung enthaltenden Aussenkolben (6), zwei mit Stromzuführungen (11, 11') versehene, innerhalb des Aussenkolbens (6) an der Einschmelzung (10) angeordnete vorheizbare Elektroden (12, 12') sowie ein oder zwei ebenfalls innerhalb des Aussenkolbens (6) angeordnete U-förmige Innenrohre (1, 1') aus Glas, wobei das erste Ende (4) eines der geraden Schenkel (2) jedes Innenrohres (1,1') die Stromzuführungen (11, 11') einer der vorheizbaren Elektroden (12, 12') gasdicht umschliesst und das zweite Ende des anderen geraden Schenkels (3) jedes Innenrohres (1,1') eine Öffnung (5) aufweist, die in der Nähe der Einschmelzung (10) angeordnet ist, dadurch gekennzeichnet, dass sowohl die Einschmelzung der die vorheizbaren Elektroden (12, 12') halternden Stromzuführungen (11, 11') in dem oder den U-förmigen Innenrohren (1, 1') wie auch die Einschmelzung des oder der U-förmigen Innenrohre (1, 1') in dem Aussenkolben (6) aus einer Quetschung (10) besteht, und dass das oder die U-förmigen Innenrohre (1, 1') während des Quetschvorganges mittels eines in der Lampe verbleibenden, mindestens ein Halteelement (7, 7'; 8, 8') aufweisenden Halters (9') positioniert ist bzw. sind.

2. Niederdruckentladungslampe nach Anspruch 1, dadurch gekennzeichnet, dass in die Einschmelzung (10) auch ein Pumprohr (9) eingequetscht ist.

3. Niederdruckentladungslampe nach Anspruch 1 und 2, dadurch gekennzeichnet, dass das Pumprohr (9) und der die U-förmigen Innenrohre (1, 1') positionierende Halter (9') ein Teil ist.

4. Niederdruckentladungslampe nach Anspruch 1 bis 3, dadurch gekennzeichnet, dass jeder vorheizbaren Elektrode (12, 12') ein U-förmiges Innenrohr (1, 1') zugeordnet ist, wobei die Längsachsen der geraden Schenkel der U-förmigen Innenrohre (1, 1') in der Draufsicht im wesentlichen die Eckpunkte einer Raute oder eines Quadrates bilden, dessen Diagonalen (D, D') einen auf der Lampenlängsachse liegenden Schnittpunkt bilden.

5. Niederdruckentladungslampe nach Anspruch 1 bis 4, dadurch gekennzeichnet, dass die Innenoberfläche der U-förmigen Innenrohre (1, 1') und/ oder des Aussenkolbens (6) mit einer Leuchtstoffschicht versehen ist.

6. Niederdruckentladungslampe nach Anspruch 5, dadurch gekennzeichnet, dass die Leuchtstoffschicht aus drei verschiedenen Leuchtstoffkomponenten besteht.

7. Niederdruckentladungslampe nach Anspruch 1 bis 6, dadurch gekennzeichnet, dass die Innenoberfläche des Aussenkolbens (6) eine lichtstreuende Oberfläche aufweist.

8. Verfahren zur Herstellung einer einseitig gesockelten Niederdruckentladungslampe nach Anspruch 1, dadurch gekennzeichnet, dass die Quetschung (10) in einem Arbeitsgang hergestellt wird.

## Claims

1. A low-pressure discharge lamp with a lamp base at one end displaying an external bulb (6) sealed in a gas-tight manner with a glass-to-metal seal (10) and filled with gas and/or metal vapour, two preheatable electrodes (12,12') provided with current supply leads (11, 11') and disposed inside the external bulb (6) at the glass-to-metal seal (10) and one or two U-shaped internal tubes (1, 1') also disposed inside the external bulb (6) and made of glass, wherein the first end (4) of one of the straight parts (2) of each internal tube (1,1') forms a gas-tight enclosure around the current supply leads (11, 11') of one of the preheatable electrodes (12, 12') and the second end of the other straight part (3) of each internal tube (1,1') has an opening (5) which is located in the vicinity of the glass-to-metal seal (10), characterised in that both the glass-to-metal seal of the current supply leads (11, 11') holding the preheatable electrodes (12,12') in the U-shaped internal tube or tubes (1, 1') and the glass-to-metal seal of the U-shaped internal tube or tubes (1, 1') in the external bulb (6) consist of a pinching (10), and in that during the pinching operation, the U-shaped internal tube or tubes (1, 1') is or are positioned by means of a support (9') which remains in the lamp and has at least one supporting element (7, 7'; 8, 8').

2. A low-pressure discharge lamp as claimed in Claim 1, characterised in that a pumping tube (9) is also pinched in the glass-to-metal seal (10).

3. A low-pressure discharge lamp as claimed in Claim 1 and 2, characterised in that the pumping tube (9) and the support (9') positioning the U-shaped internal tubes (1, 1') form a single part.

4. A low-pressure discharge lamp as claimed in Claims 1 to 3, characterised in that each preheatable electrode (12, 12') is allocated a U-shaped internal tube (1, 1') and, when viewed from above, the longitudinal axes of the straight parts of the U-shaped internal tubes (1,1') essentially form the corner points of a rhombus or a square, the diagonals (D, D') of which form a point of intersection on the longitudinal axis of the lamp.

5. A low-pressure discharge lamp as claimed in Claims 1 to 4, characterised in that the internal surface of the U-shaped internal tubes (1, 1') and/ or of the external bulb (6) is provided with a coating of fluorescent material.

6. A low-pressure discharge lamp as claimed in Claim 5, characterised in that the coating of fluorescent material consists of three different fluorescent components.

7. A low-pressure discharge lamp as claimed in Claims 1 to 6, characterised in that the internal surface of the external bulb (6) has a light-diffusing surface.

8. A method of producing a low-pressure discharge lamp with a lamp base at one end as claimed in Claim 1, characterised in thatthe pinching (10) is produced in one operation.

## Revendications

1. Lampe à décharge à basse pression à culot unilatéral, comportant une ampoule extérieure (6) fermée de façon étanche au gaz au moyen d'un bloc de scellement (10) et contenant un gaz et/ou une vapeur métallique de remplissage, deux électrodes (12, 12') pouvant être préchauffées, équipées d'organes d'alimentation en courant (11, 11') et montées sur le bloc de scellement (10) à l'intérieur de l'ampoule extérieure (6), ainsi qu'un ou deux tubes intérieurs en forme de U (1, 1') en verre, disposés également à l'intérieur de l'ampoule extérieure (6), la première extrémité (4) de l'une des branches rectilignes (2) de chaque tube intérieur (1,1') renfermant d'une manière étanche au gaz les organes d'alimentation en courant (11, 11') de l'une des électrodes (12, 12') pouvant être préchauffées, tandis que la seconde extrémité de l'autre branche rectiligne (3) de chaque tube intérieur (1, 1') possède une ouverture (5) qui est disposée à proximité du bloc de scellement (10), caractérisée en ce qu'aussi bien le bloc de scellement des organes d'alimentation en courant (11, 11') maintenant les électrodes (12, 12') pouvant être préchauffées, dans le ou les tubes intérieurs en forme de U (1, 1') que le bloc de scellement du ou des tubes intérieurs en forme de U (1, 1') dans l'ampoule extérieure (6) sont réalisées par une partie formée par pincement (10), et que le ou les tubes intérieurs en forme de U (1, 1') sont positionnés, pendant l'opération de pincement, au moyen d'un support (9') qui reste dans la lampe et possède au moins un organe de retenue (7, 7'; 8, 8').

2. Lampe à décharge à basse pression suivant la revendication 1, caractérisée par le fait qu'un tube de pompage (9) est également inséré par pincement dans le bloc de scellement (10).

3. Lampe de décharge à basse pression suivant les revendications 1 et 2, caractérisée par le fait que le tube de pompage"(9) et le support (9') positionnant les tubes intérieurs en forme de U (1, 1') forment un ensemble d'un seul tenant.

4. Lampe à décharge à basse pression suivant les revendications 1 à 3, caractérisée par le fait qu'un tube intérieur en forme de U (1, 1') est associé à chaque électrode (12, 12') pouvant être préchauffée, les axes longitudinaux des branches rectilignes des tubes intérieurs en forme de U (1, 1') formant, selon une vue en plan, sensiblement des angles d'un losange ou d'un carré, dont les diagonales (D, D') forment un point d'intersection situé sur l'axe longitudinal de la lampe.

5. Lampe é décharge à basse pression suivant l'une des revendications 1 à 4, caractérisée par le fait que la surface intérieure des tubes intérieurs en forme de U (1, 1') et/ou de l'ampoule extérieure (6) est garnie d'une substance luminescente.

6. Lampe à décharge à basse pression suivant la revendication 5, caractérisée par le fait que la couche de substance luminescente est formée de trois composantes différentes de substance luminescente.

7. Lampe à décharge à basse pression suivant les revendications 1 à 6, caractérisée par le fait que la surface extérieure de l'ampoule extérieure (6) possède une surface diffusant la lumière.

8. Procédé pour fabriquer une lampe à décharge à basse pression munie d'un socle unilatéral suivant la revendication 1, caractérisé par le fait que la zone formée par pincement (10) est réalisée en une étape opératoire.
